# EUROPÄISCHE PATENTSCHRIFT

(11) **EP 2 730 727 B1**
(45) Veröffentlichungstag und Bekanntmachung des Hinweises auf die Patenterteilung: **17.03.2021**
(21) Anmeldenummer: 13191785.8
(22) Anmeldetag: 06.11.2013
(51) Int. Cl.: E05B 9/04, E05B 17/20

(54) **ZYLINDERSCHLOSS**
CYLINDER LOCK
SERRURE CYLINDRIQUE

(30) Priorität: 08.11.2012 AT 11902012
(43) Veröffentlichungstag der Anmeldung: 14.05.2014
(73) Patentinhaber: Evva Sicherheitstechnologie GmbH, 1120 Wien (AT)
(72) Erfinder: Baumhauer, Walter, 3580 Horn (AT)
(74) Vertreter: Puchberger & Partner Patentanwälte

(56) Entgegenhaltungen:
- DE-U1- 8 908 212
- GB-A- 2 461 297
- GB-A- 2 474 371

## Beschreibung

Die Erfindung betrifft einen Schließzylinder mit einem in einem Schließzylindermodul drehbaren Zylinderkern und einer Sicherungszuhaltung zur Blockierung beim Auf- oder Abbrechen des Schließzylindermoduls.

Schließzylinder mit einem Schließzylindermodul, in dem sich ein drehbarer und sperrbarer Zylinderkern befindet, sind aus dem Stand der Technik bekannt. Ein wesentliches Sicherheitsproblem derartiger Schließzylinder besteht darin, dass der Schließzylinder in der Regel nicht exakt auf die Dicke der zu sperrenden Tür angepasst werden kann, sondern einige Millimeter bis Zentimeter aus der Ebene der Tür hervorragt. Durch Ansetzen eines geeigneten Aufbruchwerkzeugs kann der Schließzylinder von außen abgebrochen und der Zylinderkern betätigt werden. Als Abhilfe ist es bekannt, Sicherheitsbeschläge in Form von Manschetten oder dergleichen an der Außenseite des Schlosses anzubringen, um das Ansetzen des Aufbruchwerkzeugs unmöglich zu machen. Derartige Sicherheitsbeschläge sind jedoch teuer und müssen an die Länge des Zylinders angepasst werden.

Als Abhilfe dieses Problems ist es aus der DE 200 21 352 U1 bekannt, eine Sicherungszuhaltung zur Blockierung des Zylinderkerns vorzusehen, die in Kombination mit einer Sollbruchstelle im Zylindergehäuse beim Abbrechen des Zylindergehäuses aktiviert wird und die Drehung des Zylinderkerns blockiert. Nach dem Stand der Technik ist diese Sicherungszuhaltung im Zylindergehäuse vorgesehen und umfasst einen Verriegelungsbolzen, der unmittelbar neben und axial oder versetzt zu den Gehäuse- bzw. Kernstiften des Zylinderschlosses angeordnet ist. Eine Sollbruchstelle im Zylindergehäuse sorgt dafür, dass bei Einwirken einer äußeren Kraft auf das Gehäuse dieses an einer definierten Stelle bricht und die Scherungszuhaltung aktiviert wird. Aus der GB 24 61 297 oder der GB 24 74 371 ist ein gattungsgemäßer Schließzylinder bekannt, und die DE 89 08 212 U1 zeigt weiteren Stand der Technik.

Ein Problem dieser Vorrichtung aus dem Stand der Technik besteht darin, dass das Zylindergehäuse zur Aufnahme der Sicherungszuhaltung ausgeführt sein muss. Dies bedeutet in der Praxis, dass für die unterschiedlichsten Dimensionen der Zylindergehäuse Ausführungen mit und ohne Sicherungszuhaltung produziert und auf Lager gehalten werden müssen. Dies bedeutet einen erhöhten logistischen und produktionstechnischen Aufwand. Darüber hinaus wird das Zylindergehäuse durch die zusätzlichen Bohrungen und Aussparungen zur Aufnahme der Sicherungszuhaltung unnötig geschwächt, was schlussendlich der Sicherheit des Schlosses abträglich ist.

Die Aufgabe der vorliegenden Erfindung besteht darin, die Nachteile der bekannten Vorrichtungen zu beheben und ein Zylinderschloss mit Sicherheitszuhaltung zu realisieren, das einfach in der Herstellung ist und modular mit anderen, bereits vorhandenen Zylinderschlössern kombiniert werden kann, ohne Kompromisse beim Grad an Sicherheit gegenüber Aufbruchsversuchen eingehen zu müssen.

Diese Aufgabe wird erfindungsgemäß durch einen Schließzylinder gemäß Anspruch 1 gelöst.

Indem sich die Sicherungszuhaltung zur Gänze in einer separaten Abtasteinheit befindet, kann im Prinzip jedes kompatible Zylinderschloss mit einer entsprechenden Sicherungszuhaltung aufgerüstet werden. Das Vorhandensein oder Fehlen des Schließzylindermoduls (in der Regel der außenliegende Teil des Zylindergehäuses) wird direkt durch einen Abtaststift detektiert, der seinerseits beim Fehlen des Gehäuseteils die Blockierung des Zylinderkerns veranlasst.

Erfindungsgemäß kann vorgesehen sein, dass die Sicherungszuhaltung zur Blockierung einer angrenzend an den Zylinderkern vorgesehenen Kernverlängerung ausgeführt ist. Dies hat den Vorteil, dass Gehäuse- und Kernstiftanordnung in den Gehäuseteilen bzw. im Zylinderkern nicht verändert werden müssen, da auch das blockierende Element zum Bockieren nicht in den Zylinderkern, sondern in einen separaten Teil, eben die Kernverlängerung, eingreift.

Das Schließzylindermodul kann ein Gehäuseteil, und die Abtasteinheit eine die Sicherungszuhaltung aufnehmende Gehäuseverlängerung umfassen. Dabei kann das Gehäuseteil in bekannter Weise ausgeführt sein. Herkömmliche Gehäuseverlängerungen können in einfacher Weise angepasst werden, um die Sicherungszuhaltung aufzunehmen. Die Kernverlängerung kann in bekannter Weise eine Kupplungsverlängerung umfassen.

Erfindungsgemäß kann weiters vorgesehen sein, dass der Abtaststift in einer Bohrung der Gehäuseverlängerung derart beweglich gelagert ist, dass er im montierten Zustand an einem Ende an das Schließzylindermodul angrenzt und an einem anderen Ende in den beweglich gelagerten, unter Federspannung stehenden Verriegelungsbolzen eingreift. Dadurch kann der Abtaststift als Detektor für das Abbrechen bzw. Entfernen des Schließzylindermoduls dienen. Vorzugsweise kann vorgesehen sein, dass der Verriegelungsbolzen einen Einschnürungsbereich aufweist, der derart mit einer Endkuppe des Abtaststifts korrespondiert, dass der unter Federspannung stehende Verriegelungsbolzen bei Bewegung des Abtaststifts in der Bohrung freigegeben wird. Der Verriegelungsbolzen kann aber auch auf andere Art mit dem Abtaststift in Verbindung stehen, es muss lediglich gewährleistet sein, dass bei Entfernung des Schließzylindermoduls der Abtaststift den Verriegelungsbolzen freigibt.

Der Verriegelungsbolzen kann vorzugsweise eine Endkuppe aufweisen, die bei Freigabe des Verriegelungsbolzens zum Eingriff in eine Senkbohrung einer mit dem Zylinderkern verbundenen oder verbindbaren Kernverlängerung ausgeführt ist. Dadurch kann der Verriegelungsbolzen die Kernverlängerung sperren. Eine derartige Kernverlängerung kann vorzugsweise in der Gehäuseverlängerung drehbar gelagert sein. Eine Betätigung des Zylinderkerns durch Drehen der Kernverlängerung von außen wird durch den Verriegelungsbolzen unmöglich gemacht.

Das Gehäuseteil als Bestandteil des Schließzylindermoduls und die Gehäuseverlängerung können vorzugsweise auf einer gemeinsamen Achse angebracht sein oder anbringbar sein. Erfindungsgemäß kann die Achse eine, ihre mechanische Festigkeit verringernde, Sollbruchstelle, vorzugsweise in Form einer Einschnürung aufweisen. Die Sollbruchstelle kann vorzusweise in Form einer Ringnut realisiert werden.

Beim versuchten Abbrechen des äußeren Gehäuseteils bzw. Schließzylindermoduls bricht nicht das Gehäuse, sondern die mit dem Gehäuse fest verbundene Achse, und das Gehäuse wird nicht beschädigt, sondern fällt mit der zerbrochenen Achse vom Schloss ab. Dies ist auch insofern vorteilhaft, als es produktionstechnisch einfacher ist, einen Drehteil wie die Achse mit einer Sollbruchstelle zu versehen, als ein komplexes Bauteil wie das Gehäuse selbst, welches zur festen Aufnahme des Zylinderkerns dienen muss. Die Gehäuseteile können durch Schraubverbindungen und/oder formschlüssige Steckverbindungen mit der Achse fest verbunden sein.

Der Abtaststift kann weiters zum Abtasten der Position des Schließzylindermoduls an einer seiner Enden eine Abtastnase mit reduziertem Durchmesser aufweisen. Vorzugsweise wird der Abtaststift im Inneren der Gehäuseverlängerung in einer Bohrung verschiebbar gelagert, deren Achse im Wesentlichen parallel zur Achse des Zylinderschlosses verläuft. Die Bohrung kann vorzugsweise mit abgestuften Durchmessern ausgeführt sein, um zu verhindern, dass der Abtaststift von außen aus der Bohrung entfernt wird.

Der Verriegelungsbolzen kann einen Verriegelungskopf mit Endkuppe zum Eingriff in eine Senkbohrung einer Kernverlängerung und einen Mittelteil aufweisen, wobei der Verriegelungskopf einen größeren Durchmesser als der Mittelteil aufweist, wodurch zwischen Verriegelungskopf und Mittelteil eine Kante gebildet ist. Dass der Verriegelungsbolzen in die Kernverlängerung, und nicht in den Kern selbst eingreift, hat den Vorteil, dass die Konstruktion einfach bei bestehenden Schlössern nachgerüstet werden kann.

Die Kante zwischen Verriegelungskopf und Mittelteil, die üblicherweise in Form eines Sprungs im Durchmesser von 0,05 bis 0,2, vorzugsweise 0,1mm, realisiert wird, dient dazu, dass der Verriegelungsbolzen im eingeschnappten (blockierten) Zustand nicht durch Anwenden der Schlagmethode aus der Kernverlängerung entfernt werden kann. Sobald der Verriegelungsbolzen in der Kernverlängerung steckt und die Kemverlängerung von außen verdreht wird, bleibt der Verriegelungsbolzen an der Kante hängen, und ein Herausschlagen aus der Kernverlängerung ist unmöglich.

Erfindungsgemäß kann vorgesehen sein, dass die Kernverlängerung umfangsseitig mehrere Senkbohrungen zur Aufnahme des Verriegelungsbolzens aufweist. Dies erleichtert den Zusammenbau, da die Kernverlängerung in jeder beliebigen Position eingesetzt werden kann.

Es kann weiters vorgesehen sein, dass die Gehäuseverlängerung über eine rechteckige Ausnehmung formschlüssig und mit einem zusätzlichen Sicherungsstift mit der Achse verbindbar ist. Weiters kann die Achse Bohrungen zur Verbindung mit den Gehäuseteilen und der Gehäuseverlängerung sowie in bekannter Weise eine Stulpschraubenbohrung aufweisen.

Die als Sollbruchstelle dienende Einschnürung der Achse kann vorzugsweise als umlaufende Ringnut ausgebildet sein und im Übergangsbereich zwischen Gehäuseverlängerung und zweitem Gehäuseteil derart angeordnet sein, dass im zusammengebauten Zustand eine äußere Krafteinwirkung auf den zweiten Gehäuseteil direkt auf die Ringnut abgeleitet wird. Damit wird sichergestellt, dass die Achse bricht, und nicht das Gehäuse oder der Kern.

Weitere erfindungsgemäße Merkmale ergeben sich aus den Ansprüchen, der Beschreibung und den Zeichnungen.

Im Folgenden wird die Erfindung an Hand eines erfindungsgemäßen Ausführungsbeispiels näher erläutert. Es zeigen
- Fig. 1:: das erfindungsgemäße Zylinderschloss in Explosionsdarstellung;
- Fig. 2a-2b:: eine schematische Ansicht eines Ausführungsbeispiels eines erfindungsgemäßen Zylinderschlosses;
- Fig. 3a - 3b:: das erfindungsgemäße Zylinderschloss im Querschnitt;
- Fig. 4a-4b:: die Sicherheitszuhaltung eines erfindungsgemäßen Zylinderschlosses in Detailansicht.

Fig. 1 zeigt eine Explosionsdarstellung eines erfindungsgemäßen Schließzylinders. Der Schließzylinder 1 umfasst eine Achse 5, auf der ein erstes Gehäuseteil 2a und ein zweites Gehäuseteil 2b angebracht sind. Zu diesem Zweck ist die Achse 5 mit Bohrungen 17 versehen, in die Schrauben 16 zur Fixierung der Gehäuseteile 2a, 2b einführbar sind. Die Achse 5 verfügt weiters über eine Stulpschraubenbohrung 6 zur Fixierung des Schließzylinders im Einstemmschloss. Das Gehäuseteil 2b trägt einen Zylinderkern 3 und bildet mit diesem das Schließzylindermodul 27.

Direkt angrenzend zur Bohrung 17 und somit naheliegend zum Endbereich des zweiten Gehäuseteils 2b weist die Achse 5 eine Einschnürung 8 auf, die als Sollbruchstelle dient und als umlaufende Ringnut geringer Tiefe ausgeführt ist. Die Tiefe der Ringnut ist so gewählt, dass einerseits die Achse stabil genug bleibt, um herkömmlichen Belastungen zu widerstehen, jedoch beim Versuch, das Gehäuse abzubrechen, sicher eine Bruchstelle bildet.

Die Achse 5 verfügt weiters über Abflachungen 14, die eine rechteckige Form bilden, welche zur formschlüssigen Aufnahme einer Gehäuseverlängerung 7 dienen. Dazu hat die Gehäuseverlängerung 7 eine entsprechend korrespondierende Ausnehmung 22, sowie eine Bohrung 19 zur Aufnahme eines Sicherungsstiftes 18, wobei in der Achse 5 eine fluchtende Bohrung 15 vorgesehen ist.

Die Gehäuseteile 2a und 2b beherbergen Zylinderkerne 3, die mit einem Schließbart 4 gekoppelt sind bzw. gekoppelt werden können. In den Zylinderkernen 3 und den Gehäuseteilen 2a, 2b befinden sich in bekannter Weise Gehäusestifte und Kernstifte (nicht dargestellt) zum Sperren des Zylinderschlosses.

Zwischen Schließbart 4 und Schließzylindermodul 27 ist eine Abtasteinheit 34 eingefügt, welche eine Gehäuseverlängerung 7 umfasst. Die Gehäuseverlängerung 7 ist zwischen den beiden Gehäuseteilen 2a und 2b vorgesehen und nimmt eine Kernverlängerung 11 auf, die die beiden Zylinderkerne über Kerneingriffsvorsprünge 24 mit dem Schließbart bzw. miteinander koppelt. Zu diesem Zweck ist eine Kupplungsverlängerung 13 in die Kernverlängerung 11 eingeschoben.

Derartige Gehäuseverlängerungen zur Anpassung des Zylinderschlosses an die Dicke eines Türblattes sind aus dem Stand der Technik grundsätzlich bekannt.

Im unteren Bereich der Gehäuseverlängerung 7 ist die eigentliche Sicherungszuhaltung 12 vorgesehen, umfassend einen Verriegelungsbolzen 20, eine Druckfeder 21 und einen Abtaststift 10.

Der Abtaststift 10 ist in einer im Wesentlichen parallel zur Achse 5 ausgerichteten Bohrung beweglich gelagert und kann durch eine Abtastöffnung 23 das Vorhandensein oder Fehlen des zweiten Gehäuseteils 2b detektieren. An seinem anderen Ende greift der Abtaststift 10 in einen Einschnürungsbereich 26 des Verriegelungsbolzens 20 ein, der unter Federspannung der Druckfeder 21 in einer Bohrung, die im Wesentlichen radial zur Achse 5 in der Gehäuseverlängerung 7 vorgesehen ist, gehalten ist. Sobald der Abtaststift 10 seine Position verlässt, wird der Verriegelungsbolzen 20 freigegeben und greift an seinem oberen Ende in eine Senkbohrung 25 am äußeren Umfang der Kernverlängerung 11 ein. Dadurch wird die Bewegung der Kernverlängerung 11 blockiert.

Fig. 2a zeigt eine schematische Ansicht eines Ausführungsbeispiels eines erfindungsgemäßen Schließzylinders 1. Der Schließzylinder 1 ist als Doppelzylinder ausgeführt und verfügt über einen ersten Gehäuseteil 2a und einen zweiten Gehäuseteil 2b, die an einer gemeinsamen Achse 5 angebracht sind. Dazwischen befindet sich der Schließbart 4 und die Abtasteinheit 34, welche das Vorhandensein des Schließzylindermoduls 27 detektiert und eine Gehäuseverlängerung 7 umfasst. Die Achse 5 trägt in bekannter Weise die Stulpschraubenbohrung 6 zur Fixierung des Zylinderschlosses im Einstemmschloss und weist eine Einschnürung 8 auf, die als Sollbruchstelle dient.

Im Inneren der Gehäuseteile 2a, 2b sind Zylinderkerne 3 vorgesehen, die über eine Kernverlängerung 11 (nicht dargestellt) miteinander verkoppelt sind. Ein Schlüssel 9 ist in einen Schließkanal des Zylinderkerns 2 einführbar und betätigt den Zylinderkern und in Folge den Schließbart zum Sperren des Zylinderschlosses.

Fig. 2b zeigt das Zylinderschloss aus Fig. 1a im aufgebrochenen Zustand. Durch Ansetzen eines geeigneten Einbruchswerkzeuges wurde versucht, das Schließzylindermodul 27 in Form des äußeren zweiten Gehäuseteils 2b abzubrechen, um in Folge Zugriff auf den Zylinderkern bzw. die Zylinderkemverlängerung zu bekommen, und den Schließbart betätigen zu können. Statt dem Gehäuse ist jedoch die Achse 5 an der Einschnürung 8 gebrochen und gibt den Abtaststift 10 der Abtasteinheit 34 frei. Die Sicherungszuhaltung ist aktiviert und der Verriegelungsbolzen 20 blockiert jede Bewegung der Kemverlängerung 11.

Fig. 3a zeigt das Zylinderschloss aus Fig. 1a im Querschnitt. In dieser Ansicht ist zu sehen, dass die Gehäuseverlängerung 7 eine Kernverlängerung 11 beinhaltet, die an eine Sicherheitszuhaltung 12 angrenzt. Fig. 3b zeigt das Zylinderschloss auf Fig. 1b im Querschnitt. Wenn das zweite Gehäuseteil 2b weggebrochen wird, gibt der Abtaststift 10 einen durch eine Druckfeder in der Gehäuseverlängerung 7 vorgespannten Verriegelungsbolzen 20 nach oben in eine Senkbohrung der Kernverlängerung 11 frei, wodurch diese gegen Drehung blockiert ist.

Fig. 4a zeigt die Sicherungszuhaltung 12 im Detail im zusammengebauten und nicht blockierenden Zustand. Der Verriegelungsbolzen 20 wird an seinem unteren Ende (der Federhalterung 33) durch eine Druckfeder 21 gehalten und nach oben gedrückt. Diesem Druck wirkt der Abtaststift 10 entgegen, der an einem Ende eine Kuppe 29 aufweist, die in einen Einschnürungsbereich 26 des Verriegelungsbolzens 20 eingreift und den Verriegelungsbolzen 20 in Position hält. An seinem anderen Ende weist der Abtaststift 10 eine Abtastnase 30 auf, die einen geringeren Durchmesser als der Abtaststift 10 aufweist.

Im vorliegenden Ausführungsbeispiel weist der Abtaststift 10 einen Durchmesser von 3mm +/- 0,02mm und die Abtastnase 30 einen Durchmesser von 2mm +/- 0,02mm auf. Angrenzend an den Einschnürungsbereich 26 weist der Verriegelungsbolzen 20 einen Mittelteil 32 auf, der mit leicht geringerem Durchmesser als der Rest des Verriegelungsbolzens 20 ausgeführt ist. Im vorliegenden Beispiel hat der Mittelteil 32 einen Durchmesser von 3mm +/-0,05mm, während die Federhalterung 33 einen Durchmesser von 3,1mm +/- 0,02mm aufweist.

Die Einschnürung 26 ist mit einem Durchmesser von 2mm +/-0,02mm ausgeführt. Das freie Ende des Verriegelungsbolzens 20 ist als Verriegelungskopf 28 ausgeführt, der einen leicht höheren Durchmesser aufweist, damit eine Stufe 31 gebildet wird. Im vorliegenden Ausführungsbeispiel beträgt der Durchmesser des Verriegelungskopfes 3,1mm +/- 0,02mm, somit beträgt die Höhe der umlaufenden Stufe ca. 0,05mm. Wie der Abtaststift 10 ist auch der Verriegelungsbolzen 20 an seinem Ende mit einer Kuppe 29 ausgeführt, um ein reibungsfreies Eingreifen in die Senkbohrungen der Kernverlängerung zu gewährleisten. Die Kuppen sind vorzugsweise in einem Winkel von etwa 60° zur Längsachse des Abtaststiftes 10 bzw. Verriegelungsbolzens 20 ausgeführt.

Fig. 4b zeigt die Sicherungszuhaltung im blockierenden Zustand: Der Abtaststift 10 hat sich axial nach außen bewegt und den Verriegelungsbolzen freigegeben, wodurch dieser durch die Druckfeder 21 nach oben gedrückt wird und mit seinem Verriegelungskopf 28 in die Senkbohrung 25 der Kernverlängerung eingreift.

Die Erfindung erstreckt sich nicht nur auf die beispielhaft angeführten Ausführungsbeispiele, sondern umfasst auch weitere Ausführungen im Rahmen der Patentansprüche. Insbesondere ist die Erfindung nicht auf die konkret beschriebene Ausführung der Sicherungszuhaltung beschränkt.

### Bezugszeichenliste

- 1: Schließzylinder
- 2a: Erster Gehäuseteil
- 2b: Zweiter Gehäuseteil
- 3: Zylinderkern
- 4: Schließbart
- 5: Achse
- 6: Stulpschraubenbohrung
- 7: Gehäuseverlängerung
- 8: Einschnürung
- 9: Schlüssel
- 10: Abtaststift
- 11: Kemverlängerung
- 12: Sicherungszuhaltung
- 13: Kupplungsverlängerung
- 14: Abflachungen der Achse
- 15: Bohrung
- 16: Fixierschraube
- 17: Bohrung
- 18: Sicherungsstift
- 19: Bohrung
- 20: Verriegelungsbolzen
- 21: Druckfeder
- 22: Ausnehmung
- 23: Abtastöffnung
- 24: Kerneingriffsvorsprung
- 25: Senkbohrung
- 26: Einschnürungsbereich
- 27: Schließzylindermodul
- 28: Verriegelungskopf
- 29: Endkuppe
- 30: Abtastnase
- 31: Kante
- 32: Mittelteil
- 33: Federhalterung
- 34: Abtasteinheit

## Patentansprüche

1. Schließzylinder (1) mit einem in einem Schließzylindermodul (27) drehbaren Zylinderkern (3) und einer Sicherungszuhaltung (12) zur Blockierung des Schließzylinders (1) beim Auf- oder Abbrechen des Schließzylindermoduls (27), wobei der Schließzylinder (1) eine Achse (5) umfasst, auf der ein erstes Gehäuseteil (2a) und ein zweites Gehäuseteil (2b) angebracht sind, und wobei die Sicherungszuhaltung (12) zum Abtasten der Position des Schließzylindermoduls (27) einen Abtaststift (10) sowie zur Blockierung einen Verriegelungsbolzen (20) umfasst, wobei der Abtaststift (10) in einer im Wesentlichen parallel zur Achse (5) ausgerichteten Bohrung beweglich gelagert ist, wobei die Achse (5) eine, ihre mechanische Festigkeit verringernde, Sollbruchstelle, vorzugsweise in Form einer Einschnürung (8) aufweist, **dadurch gekennzeichnet, dass** die Sicherungszuhaltung (12) zur Gänze in einer separaten Abtasteinheit (34) angrenzend an das Schließzylindermodul (27) angeordnet ist.

2. Schließzylinder (1) nach Anspruch 1, **dadurch gekennzeichnet, dass** die Sicherungszuhaltung (12) zur Blockierung einer angrenzend an den Zylinderkern (3) vorgesehenen Kernverlängerung (11) ausgeführt ist.

3. Schließzylinder (1) nach einem der vorhergehenden Ansprüche, **dadurch gekennzeichnet, dass** das Schließzylindermodul (27) ein Gehäuseteil (2b), und die Abtasteinheit (34) eine die Sicherungszuhaltung (12) aufnehmende Gehäuseverlängerung (7) umfasst.

4. Schließzylinder (1) nach einem der Ansprüche 2 oder 3, **dadurch gekennzeichnet, dass** die Kernverlängerung (11) eine Kupplungsverlängerung (13) umfasst.

5. Schließzylinder (1) nach einem der Ansprüche 3 oder 4, **dadurch gekennzeichnet, dass** der Abtaststift (10) in einer Bohrung (23) der Gehäuseverlängerung (7) derart beweglich gelagert ist, dass er im montierten Zustand an einem Ende an das Schließzylindermodul (27) angrenzt und an stehenden Verriegelungsbolzen (20) eingreift.unter Federspannung

6. Schließzylinder (1) nach einem der vorhergehenden Ansprüche, **dadurch gekennzeichnet, dass** der Verriegelungsbolzen (20) einen Einschnürungsbereich (26) aufweist, der derart mit einer Endkuppe (29) des Abtaststifts (10) korrespondiert, dass der unter Federspannung stehende Verriegelungsbolzen (20) bei Bewegung des Abtaststifts (10) in der Bohrung (23) freigegeben wird.

7. Schließzylinder (1) nach einem der Ansprüche 2 bis 6, **dadurch gekennzeichnet, dass** der Verriegelungsbolzen (20) eine Endkuppe (29) aufweist, die bei Freigabe des Verriegelungsbolzens zum Eingriff in eine Senkbohrung (25) der Kernverlängerung (11) ausgeführt ist.

8. Schließzylinder (1) nach einem der Ansprüche 3 bis 7, **dadurch gekennzeichnet, dass** das Gehäuseteil (2b) und die Gehäuseverlängerung (7) auf einer gemeinsamen Achse (5) angebracht oder anbringbar sind.

9. Schließzylinder (1) nach einem der vorhergehenden Ansprüche, **dadurch gekennzeichnet, dass** der Abtaststift (10) zum Abtasten der Position des Schließzylindermoduls (27) eine Abtastnase (30) mit reduziertem Durchmesser aufweist.

10. Schließzylinder (1) nach einem der vorhergehenden Ansprüche, **dadurch gekennzeichnet, dass** der Verriegelungsbolzen (20) einen Verriegelungskopf (28) mit Endkuppe (29) zum Eingriff in eine Senkbohrung (25) und einen Mittelteil (32) aufweist, wobei der Verriegelungskopf (28) einen größeren Durchmesser als der Mittelteil (32) aufweist, wodurch zwischen Verriegelungskopf (28) und Mittelteil (32) eine Kante (31) gebildet ist.

11. Schließzylinder (1) nach einem der Ansprüche 2 bis 9, **dadurch gekennzeichnet, dass** die Kernverlängerung (11) umfangsseitig mehrere Senkbohrungen (25) zur Aufnahme des Verriegelungsbolzens (20) aufweist.

12. Schließzylinder (1) nach einem der Ansprüche 8 bis 11, **dadurch gekennzeichnet, dass** die Gehäuseverlängerung (7) über eine rechteckige Ausnehmung (22) und einen Sicherungsstift (18) mit der Achse (5) verbindbar ist.

13. Schließzylinder (1) nach einem der Ansprüche 8 bis 12, **dadurch gekennzeichnet, dass** die Achse (5) Bohrungen (15, 17) zur Verbindung mit den Gehäuseteilen (2a, 2b) und der Gehäuseverlängerung (7) sowie eine Stulpschraubenbohrung (6) aufweist.

14. Schließzylinder (1) nach einem der Ansprüche 8 bis 13, **dadurch gekennzeichnet, dass** die Einschnürung (8) der Achse (5) als umlaufende Ringnut ausgebildet ist und im Übergangsbereich zwischen Gehäuseverlängerung (7) und zweitem Gehäuseteil (2b) derart angeordnet ist, dass im zusammengebauten Zustand eine äußere Krafteinwirkung auf den zweiten Gehäuseteil (2b) direkt auf die Ringnut abgeleitet wird.

## Claims

1. A lock cylinder (1) with a cylinder core (3), which is rotatable in a lock cylinder module (27), and a guard locking means (12) for blocking the lock cylinder (1) when breaking open or breaking off the lock cylinder module (27), wherein the lock cylinder (1) comprises an axle (5), on which a first housing part (2a) and a second housing part (2b) are arranged, and wherein the guard locking means (12) comprises a sensing pin (10) for sensing the position of the lock cylinder module (27) and a locking bolt (20) for blocking, wherein the sensing pin (10) is movably mounted in bore, which is substantially arranged in parallel to the axle (5), wherein the axle (5) has a predetermined breaking point, which reduces its mechanical strength and preferably has the form of a constriction (8), **characterized in that** the guard locking means (12) is arranged entirely in a separate sensing unit (34), adjacent to the lock cylinder module (27).

2. The lock cylinder (1) according to claim 1, **characterized in that** the guard locking means (12) is configured to block a core extension (11), which is provided adjacent to the cylinder core (3).

3. The lock cylinder (1) according to one of the preceding claims, **characterized in that** the lock cylinder module (27) comprises a housing part (2b), and the sensing unit (34) comprises a housing extension (7), which receives the guard locking means (12).

4. The lock cylinder (1) according to one of claims 2 or 3, **characterized in that** the core extension (11) comprises a coupling extension (13).

5. The lock cylinder (1) according to one of claims 3 or 4, **characterized in that** the sensing pin (10) is movably mounted in a bore (23) of the housing extension (7) in such a way that, in the assembled state, it is adjacent to the lock cylinder module (27) with one end and engages the movably mounted, spring-loaded locking bolt (20) with another end.

6. The lock cylinder (1) according to one of the preceding claims, **characterized in that** the locking bolt (20) has a constriction region (26), which corresponds with an end cap (29) of the sensing pin (10) in such a way that the spring-loaded locking bolt (20) is released when the sensing pin (10) is moved in the bore (23).

7. The lock cylinder (1) according to one of claims 2 to 6, **characterized in that** the locking bolt (20) has an end cap (29), which is configured to engage a counterbore (25) of the core extension (11) when the locking bolt is released.

8. The lock cylinder (1) according to one of claims 3 to 7, **characterized in that** the housing part (2b) and the housing extension (7) are arranged or can be arranged on a common axle (5).

9. The lock cylinder (1) according to one of the preceding claims, **characterized in that** the sensing pin (10) has a sensing nose (30) with a reduced diameter for sensing the position of the lock cylinder module (27).

10. The lock cylinder (1) according to one of the preceding claims, **characterized in that** the locking bolt (20) has a locking head (28) with an end cap (29) for engaging a counterbore (25) and a central part (32), wherein the locking head (28) has a larger diameter than the central part (32), whereby an edge (31) is formed between the locking head (28) and the central part (32).

11. The lock cylinder (1) according to one of claims 2 to 9, **characterized in that** the core extension (11) has a plurality of counterbores (25) on its periphery for receiving the locking bolt (20).

12. The lock cylinder (1) according to one of claims 8 to 11, **characterized in that** the housing extension (7) can be connected to the axle (5) via a rectangular recess (22) and a locking pin (18).

13. The lock cylinder (1) according to one of claims 8 to 12, **characterized in that** the axle (5) has bores (15, 17) for connecting it to the housing parts (2a, 2b) and the housing extension (7), and a cylinder retaining screw bore (6).

14. The lock cylinder (1) according to one of claims 8 to 13, **characterized in that** the constriction (8) of the axle (5) is designed as a circumferential annular groove and is arranged in the transition region between the housing extension (7) and the second housing part (2b) in such a way that, in the assembled state, an external force on the second housing part (2b) is diverted directly onto the annular groove.

## Revendications

1. Cylindre de serrure (1) avec un noyau de cylindre de serrure (3) pouvant tourner dans un module de cylindre de serrure (27) et une gâchette de fermeture (12) pour bloquer le cylindre de serrure (1) lorsque le module de cylindre de serrure (27) est fracturé ou cassé, dans lequel le cylindre de serrure (1) comprend un essieu (5) sur lequel sont montées une première partie de boîtier (2a) et une deuxième partie de boîtier (2b), et dans lequel la gâchette de fermeture (12) comprend une broche de détection (10) pour détecter la position du module de cylindre de serrure (27) ainsi qu'une broche de verrouillage (20) pour le blocage, dans lequel la broche de détection (10) est montée mobile dans un alésage orienté sensiblement parallèlement à l'essieu (5), l'essieu (5) présentant un point de rupture, de préférence sous la forme d'un rétrécissement (8), qui réduit sa résistance mécanique, **caractérisé en ce que** la gâchette de fermeture (12) est entièrement disposée dans une unité de détection (34) séparée, adjacente au module de cylindre de serrure (27).

2. Cylindre de serrure (1) selon la revendication 1, **caractérisé en ce que** la gâchette de fermeture (12) est adaptée pour bloquer une extension de noyau (11) prévue adjacent au noyau de cylindre de serrure (3).

3. Cylindre de serrure (1) selon l'une des revendications précédentes, **caractérisé en ce que** le module de cylindre de serrure (27) comprend une partie de boîtier (2b), et l'unité de détection (34) comprend une extension de boîtier (7) recevant la gâchette de fermeture (12).

4. Cylindre de serrure (1) selon l'une des revendications 2 ou 3, **caractérisé en ce que** l'extension de noyau (11) comprend une extension d'accouplement (13).

5. Cylindre de serrure (1) selon l'une des revendications 3 ou 4, **caractérisé en ce que** la broche de détection (10) est montée mobile dans un alésage (23) de l'extension de boîtier (7) de telle sorte qu'à l'état monté, elle est adjacente au module de cylindre de serrure (27) avec une extrémité et s'engage, avec une autre extrémité, dans la broche de verrouillage (20) montée mobile qui est soumise à une tension de ressort.

6. Cylindre de serrure (1) selon l'une des revendications précédentes, **caractérisé en ce que** la broche de verrouillage (20) présente une zone de rétrécissement (26), qui correspond à un embout d'extrémité (29) de la broche de détection (10) de telle sorte que la broche de verrouillage (20) soumise à une tension de ressort est libérée lors du mouvement de la broche de détection (10) dans l'alésage (23).

7. Cylindre de serrure (1) selon l'une des revendications 2 à 6, **caractérisé en ce que** la broche de verrouillage (20) présente un embout d'extrémité (29), qui est adapté pour l'engagement dans un contre-alésage (25) de l'extension de noyau (11) lors de la libération de la broche de verrouillage.

8. Cylindre de serrure (1) selon l'une des revendications 3 à 7, **caractérisé en ce que** la partie de boîtier (2b) et l'extension de boîtier (7) sont montées ou peuvent être montées sur un essieu (5) commun.

9. Cylindre de serrure (1) selon l'une des revendications précédentes, **caractérisé en ce que** la broche de détection (10) pour la détection de la position du module de cylindre de serrure (27) présente un nez de détection (30) à diamètre réduit.

10. Cylindre de serrure (1) selon l'une des revendications précédentes, **caractérisé en ce que** la broche de verrouillage (20) présente une tête de verrouillage (28) avec un embout d'extrémité (29) pour l'engagement dans un contre-alésage (25) et une partie centrale (32), la tête de verrouillage (28) ayant un diamètre plus grand que la partie centrale (32), ce qui a pour effet qu'un rebord (31) est formé entre la tête de verrouillage (28) et la partie centrale (32).

11. Cylindre de serrure (1) selon l'une des revendications 2 à 9, **caractérisé en ce que** l'extension de noyau (11) présente sur sa périphérie une pluralité de contre-alésages (25) destinés à recevoir la broche de verrouillage (20).

12. Cylindre de serrure (1) selon l'une des revendications 8 à 11, **caractérisé en ce que** l'extension de boîtier (7) peut être reliée à l'essieu (5) par moyen d'un évidement (22) rectangulaire et une goupille de verrouillage (18).

13. Cylindre de serrure (1) selon l'une des revendications 8 à 12, **caractérisé en ce que** l'essieu (5) présente des alésages (15, 17) pour la liaison avec les parties de boîtier (2a, 2b) et l'extension de boîtier (7), ainsi qu'un alésage de vis de fixation (6).

14. Cylindre de serrure (1) selon l'une des revendications 8 à 13, **caractérisé en ce que** le rétrécissement (8) de l'essieu (5) est réalisé sous forme de rainure annulaire périphérique et est disposé dans la zone de transition entre l'extension de boîtier (7) et la deuxième partie de boîtier (2b) de telle sorte que, à l'état monté, une application extérieur d'une force sur la deuxième partie de boîtier (2b) est déviée directement sur la rainure annulaire.
